# EUROPÄISCHE PATENTSCHRIFT

(11) **EP 4 285 444 B1**
(45) Veröffentlichungstag und Bekanntmachung des Hinweises auf die Patenterteilung: **04.03.2026**
(21) Anmeldenummer: 22708368.0
(22) Anmeldetag: 27.01.2022
(51) Int. Cl.: H01R 4/48, H01R 11/05, H01R 13/11

(54) **ELEKTRISCHER KONTAKT UND DAMIT GEBILDETE LEITERANSCHLUSSKLEMME**
ELECTRICAL CONTACT AND CONDUCTOR TERMINAL FORMED THEREWITH
CONTACT ÉLECTRIQUE ET BORNE CONDUCTRICE FORMÉE AVEC CELUI-CI

(30) Priorität: 01.02.2021 DE 202021100483 U
(43) Veröffentlichungstag der Anmeldung: 06.12.2023
(73) Patentinhaber: WAGO Verwaltungsgesellschaft mbH, 32423 Minden (DE)
(72) Erfinder: MASTEL, Rudolf, 32425 Minden (DE)
(74) Vertreter: Günther, Constantin
(86) Internationale Anmeldenummer: PCT/EP2022/051895
(87) Internationale Veröffentlichungsnummer: WO 2022/162064

(56) Entgegenhaltungen:
- EP-A1- 2 770 582
- WO-A1-2014/160998
- DE-U1- 202015 104 961
- DE-U1- 202016 101 069

## Beschreibung

Die Erfindung betrifft einen elektrischen Kontakt für eine Leiteranschlussklemme, die ein Isolierstoffgehäuse hat, wobei der Kontakt einen Anschlussabschnitt zum Anschließen eines elektrischen Leiters hat, wobei der Anschlussabschnitt einen Federkraftklemmanschluss mit wenigstens einer Klemmfeder zum Anschließen des elektrischen Leiters mittels Federkraft hat. Die Erfindung betrifft außerdem eine Leiteranschlussklemme mit wenigstens einem solchen elektrischen Kontakt.

Ein solcher elektrischer Kontakt ist z.B. aus der DE 197 35 835 A1 bekannt. Aus der DE 20 2015 104 961 U1 ist ein Leiteranschlusskontaktelement bekannt. Aus der EP 2 770 582 A1 ist ein elektrischer Verbinder mit einem Direktsteckkontakt bekannt.

Der Erfindung liegt die Aufgabe zugrunde, einen verbesserten elektrischen Kontakt anzugeben, der noch universeller einsetzbar ist. Zudem soll eine entsprechende Leiteranschlussklemme angegeben werden.

Diese Aufgabe wird bei einem elektrischen Kontakt der eingangs genannten Art gelöst durch beide folgenden Merkmale a), b):
a) der Kontakt hat wenigstens drei erste Auflagerpunkte zum Auflagern und Halten des am Federkraftklemmanschluss angeklemmten elektrischen Leiters in einer ersten Raumebene,
b) der Kontakt hat wenigstens drei oder wenigstens vier zweite Auflagerpunkte zum Auflagern und Halten des am Federkraftklemmanschluss angeklemmten elektrischen Leiters in einer zweiten Raumebene, die orthogonal zur ersten Raumebene ist.

Durch jede der vorgenannten Maßnahmen wird der elektrische Leiter in verbessertem Umfang am Kontakt festgelegt, sodass der elektrische Leiter auch dann schon besser fixiert und in einer starren Position festgelegt ist, wenn sich der Kontakt noch nicht im Isolierstoffgehäuse der Leiteranschlussklemme befindet. Bei bekannten Leiteranschlussklemmen erfolgt diese Fixierung des elektrischen Leiters häufig durch Teile des Isolierstoffgehäuses, z.B. durch einen Leitereinführungskanal oder ähnliche Elemente. Dadurch eignen sich solche Leiteranschlussklemmen bzw. deren Kontakte nicht so gut für eine Bestückung mit dem elektrischen Leiter vor Einsetzen des Kontakts in das Isolierstoffgehäuse.

Durch die vorliegende Erfindung wird ein elektrischer Kontakt geschaffen, der einerseits die vorteilhaften Eigenschaften eines Federkraftklemmanschlusses zum Anschließen des elektrischen Leiters hat, nämlich einfaches Anklemmen des elektrischen Leiters ohne Werkzeug, dauerhafte sichere Fixierung des elektrischen Leiters und sichere Kontaktierung sowie die Möglichkeit des Wiederlösens des elektrischen Leiters vom Federkraftklemmanschluss. Zusätzlich kann der erfindungsgemäße Kontakt in vergleichbarer Weise wie bekannte Kontakte mit Crimptechnik genutzt werden kann. Es wird auf diese Weise ein Kontakt und dementsprechend eine Leiteranschlussklemme z.B. für ein Steckverbindersystem geschaffen, welcher in einer Fabrikverdrahtung ähnlich zur Crimptechnik verdrahtet und vorkonfektioniert werden kann, um anschließend die Kontakte mit den angeschlossenen elektrischen Leitern in ein Isolierstoffgehäuse einzusetzen. Durch seinen Federkraftklemmanschluss ist der erfindungsgemäße Kontakt aber einfacher und zuverlässiger zu verdrahten.

Diese vorteilhaften Eigenschaften werden beim erfindungsgemäßen elektrischen Kontakt durch die verbesserte Auflagerung und Halterung des elektrischen Leiters am elektrischen Kontakt ermöglicht, nämlich durch die wenigstens drei ersten Auflagerpunkte, die in einer ersten Raumebene wirksam sind, und/oder die wenigstens vier zweiten Auflagerpunkte, die in einer dazu orthogonalen zweiten Raumebene wirksam sind. Die erste Raumebene kann z.B. eine parallel zur Leitereinsteckrichtung verlaufende vertikale Ebene sein, die zweite Raumebene eine parallel zur Lei-tereinsteckrichtung verlaufende horizontale Ebene, jeweils bezogen auf eine im Wesentlichen offen gestaltete Unterseite des elektrischen Kontakts.

Dabei können die ersten Auflagerpunkte im Anschlussabschnitt angeordnet sein. Ferner können die zweiten Auflagerpunkte im Anschlussabschnitt angeordnet sein.

Gemäß einer vorteilhaften Ausgestaltung der Erfindung ist vorgesehen, dass die wenigstens drei ersten Auflagerpunkte in Leitereinsteckrichtung des elektrischen Leiters in den Federkraftklemmanschluss einen vorderen ersten Auflagerpunkt, einen mittleren ersten Auflagerpunkt und einen hinteren ersten Auflagerpunkt umfassen, wobei der mittlere erste Auflagerpunkt in Leitereinsteckrichtung hinter dem vorderen ersten Auflagerpunkt und vor dem hinteren ersten Auflagerpunkt angeordnet ist und sich auf einer vom vorderen ersten Auflagerpunkt und hinteren ersten Auflagerpunkt abgewandten Seite eines eingeführten und angeschlossenen elektrischen Leiters befindet. Dies erlaubt eine stabile Dreipunkt-Lagerung des angeklemmten elektrischen Leiters. In der ersten Raumebene ist der elektrische Leiter dann relativ starr gehalten, sodass keine oder zumindest kaum Verdrehbewegungen des elektrischen Leiters in der ersten Raumebene gegenüber dem Kontakt möglich sind. Der elektrische Leiter wird somit auf der einen Seite von dem mittleren ersten Auflagerpunkt und auf der gegenüberliegenden Seite von dem vorderen und hinteren ersten Auflagerpunkt gehalten.

Gemäß einer vorteilhaften Ausgestaltung der Erfindung ist vorgesehen, dass der Federkraftklemmanschluss eine definierte Klemmstelle zum Anklemmen des elektrischen Leiters hat, wobei der vordere erste Auflagerpunkt in Leitereinsteckrichtung vor der Klemmstelle und der hintere erste Auflagerpunkt hinter der Klemmstelle ist. Dies erlaubt eine besonders stabile Lagerung des elektrischen Leiters und dementsprechend eine gute Fixierung gegenüber Bewegungen der ersten Raumebene. Der mittlere erste Auflagerpunkt kann je nach Ausgestaltung in Leitereinsteckrichtung vor oder hinter der Klemmstelle angeordnet sein.

Gemäß einer vorteilhaften Ausgestaltung der Erfindung ist vorgesehen, dass der mittlere erste Auflagerpunkt einen Abstand vom vorderen ersten Auflagerpunkt hat, der um maximal 50 % vom Abstand des mittleren ersten Auflagerpunkts zum hinteren ersten Auflagerpunkt abweicht. Damit ist der mittlere erste Auflagerpunkt ungefähr mittig zwischen dem vorderen und dem hinteren ersten Auflagerpunkt angeordnet, wobei die vorteilhaften Wirkungen der erwähnten Dreipunkt-Lagerung auch bei einer gewissen Abweichung von der genauen mittleren Anordnung zum Tragen kommen. In einer weiteren vorteilhaften Ausgestaltung kann der mittlere erste Auflagerpunkt einen Abstand vom vorderen ersten Auflagerpunkt haben, der um maximal 25 % oder maximal 10 % vom Abstand des mittleren ersten Auflagerpunkts zum hinteren ersten Auflagerpunkt abweicht.

Gemäß einer vorteilhaften Ausgestaltung der Erfindung ist vorgesehen, dass der Kontakt eine Auflaufschräge für den elektrischen Leiter hat, die schräg zur Leitereinsteckrichtung verläuft, wobei der hintere erste Auflagerpunkt sich an der Auflaufschräge befindet. Beim Einstecken des elektrischen Leiters in den Kontakt kommt das freie Ende des elektrischen Leiters somit bei einer hinreichenden Einstecktiefe mit der Auflaufschräge in Kontakt und wird durch die Auflaufschräge gehalten. Auf diese Weise wird zugleich auch die Einstecktiefe des elektrischen Leiters begrenzt. Durch die schräge Anordnung der Auflaufschräge zur Leitereinsteckrichtung wird eine große Variabilität bei der Nutzung des elektrischen Kontakts für unterschiedliche Leiterquerschnitte geschaffen. Ein elektrischer Leiter mit großem Querschnitt kommt beispielsweise bei geringerer Einstecktiefe mit der Auflaufschräge in Kontakt als ein elektrischer Leiter mit geringerem Querschnitt. Unabhängig vom Querschnitt ist aber durch die schräge Anordnung der Auflaufschräge sichergestellt, dass der elektrische Leiter zumindest in jedem Fall damit in Kontakt kommt und somit der hintere erste Auflagerpunkt wirksam wird.

Gemäß einer vorteilhaften Ausgestaltung der Erfindung ist vorgesehen, dass der Anschlussabschnitt einen rahmenförmigen Leitereinführbereich hat, durch den der elektrische Leiter in den Anschlussabschnitt einzuführen ist, wobei der vordere erste Auflagerpunkt sich an dem rahmenförmigen Leitereinführbereich befindet. Durch den rahmenförmigen Leitereinführbereich wird der Kontakt robust gestaltet. Zudem wird eine definierte Leitereinführöffnung für den elektrischen Leiter bereitgestellt, die vom Anwender leicht erkennbar ist. Auf diese Weise wird eine Fehlbedienung des elektrischen Kontakts vermieden. Zudem hat der rahmenförmige Leitereinführbereich die zusätzliche Funktion der Bereitstellung des vorderen ersten Auflagerpunkts.

Gemäß einer vorteilhaften Ausgestaltung der Erfindung ist vorgesehen, dass der Kontakt eine vom rahmenförmigen Leitereinführbereich in Richtung zur Klemmstelle abragende federnde Lasche hat, an der sich der mittlere erste Auflagerpunkt befindet. Auf diese Weise hat der rahmenförmige Leitereinführbereich eine weitere Zusatzfunktion, nämlich die Bereitstellung des mittleren ersten Auflagerpunkts über die am Leitereinführbereich angebundene Lasche. Durch seine federnde Eigenschaft hat die Lasche die vorteilhafte Wirkung, dass sich der mittlere erste Auflagerpunkt an den Leiterquerschnitt des einzusteckenden elektrischen Leiters anpassen kann.

Gemäß einer vorteilhaften Ausgestaltung der Erfindung ist vorgesehen, dass der rahmenförmige Leitereinführbereich zwei einander gegenüberliegende erste Seitenwände, einen die ersten Seitenwände verbindenden ersten Deckelabschnitt und einen dem ersten Deckelabschnitt gegenüberliegenden ersten Bodenabschnitt hat, wobei die ersten Seitenwände, der erste Bodenabschnitt und der erste Deckelabschnitt eine Leitereinführungsöffnung begrenzen. Hierdurch wird eine robuste Rahmenkonstruktion geschaffen, die insbesondere auch einteilig aus einem Blechteil herstellbar ist. Die federnde Lasche kann z.B. vom ersten Deckelabschnitt aus in Richtung zur Klemmstelle abragen.

Gemäß einer vorteilhaften Ausgestaltung der Erfindung ist vorgesehen, dass eine oder beide ersten Seitenwände jeweils wenigstens eine von dem ersten Bodenabschnitt und dem ersten Deckelabschnitt freigestellte Federzunge haben, die eine Klemmstelle zum Anklemmen eines elektrischen Leiters mittels Federkraft bildet. Auf diese Weise kann eine ebenfalls mit einem einteiligen Blechteil bereitstellbare, integrierte Klemmfeder bereitgestellt werden. Weisen beide ersten Seitenwände die erwähnte Federzunge auf, kann die Klemmung des elektrischen Leiters symmetrisch von beiden Seiten erfolgen. An den freien Enden der Federzungen befindet sich dann eine Klemmkante, welche bevorzugt senkrecht zur Leitereinsteckrichtung ausgerichtet ist. Denkbar ist allerdings auch, dass die Klemmkanten schräg zur Leitereinsteckrichtung ausgerichtet sind, so dass der elektrische Leiter beim Einführen in eine Richtung geführt gelenkt wird, beispielsweise gerichtet auf die Auflaufschräge.

Der erste Bodenabschnitt kann durch einen einzigen Materialabschnitt gebildet sein, der von einer ersten Seitenwand in Richtung zur anderen ersten Seitenwand abgebogen ist.

Gemäß einer vorteilhaften Ausgestaltung der Erfindung ist vorgesehen, dass der erste Bodenabschnitt durch zwei Materialabschnitte gebildet ist, wobei jeder der zwei Materialabschnitte von einer ersten Seitenwand in Richtung zur anderen ersten Seitenwand abgebogen ist, wobei zwischen den zwei Materialabschnitten eine Trennfuge gebildet ist. Dies hat den Vorteil, dass die zwei Materialabschnitte vergleichsweise kurz sein können, sodass sie nur wenig federnde Eigenschaften haben und auf diese Weise einen stabilen ersten Auflagerpunkt bereitstellen können.

Unabhängig davon, ob der erste Bodenabschnitt durch einen Materialabschnitt oder durch zwei Materialabschnitte gebildet ist, so können der jeweilige Materialabschnitt von der jeweiligen ersten Seitenwand um eine Biegeachse abgebogen sein, die parallel zur Leitereinsteckrichtung verläuft. In diesem Fall verläuft der jeweilige Materialabschnitt an der Unterseite des Kontakts. Vorteilhaft ist auch das Abbiegen des jeweiligen Materialabschnitts von der jeweiligen Seitenwand um eine Biegeachse senkrecht zur Leitereinsteckrichtung. Beispielsweise kann der jeweilige Materialabschnitt vor dem Abbiegen von der ersten Seitenwand in einer Richtung entgegengesetzt zur Leitereinsteckrichtung abragen. Nach dem Abbiegen bildet der jeweilige Materialabschnitt dann eine frontseitige Bodenwand an dem Kontakt aus

Gemäß einer vorteilhaften Ausgestaltung der Erfindung ist vorgesehen, dass der Federkraftklemmanschluss als Klemmfedern zwei schräg aufeinander zulaufende Federzungen hat, zwischen deren freien Enden die Klemmstelle gebildet ist. Dies erlaubt eine symmetrische Klemmung des elektrischen Leiters zwischen den Federzungen. Die Federzungen können am freien Ende eine Klemmkante haben, was eine besonders sichere Klemmung des elektrischen Leiters ermöglicht.

Sofern der Kontakt nur eine Federzunge hat, kann der Kontakt nur drei zweite Auflagerpunkte zum Auflagern und Halten des am Federkraftklemmanschluss angeklemmten elektrischen Leiters in der zweiten Raumebene haben. Ein zweiter Auflagerpunkt wird dann durch die eine Federzunge bereitgestellt. Es kann dann ein Auflager des Leiters an der Innenseite einer ersten Seitenwand des Kontakts gebildet sein. Sind zwei Federzungen vorhanden, so können diese jeweils einen zweiten Auflagerpunkt bereitstellen.

Gemäß einer vorteilhaften Ausgestaltung der Erfindung ist vorgesehen, dass die wenigstens vier zweiten Auflagerpunkte in Leitereinsteckrichtung zwei vordere zweite Auflagerpunkte und zwei hintere zweite Auflagerpunkte umfassen, wobei die vorderen zweiten Auflagerpunkte in Leitereinsteckrichtung vor den hinteren zweiten Auflagerpunkten angeordnet sind. Dies erlaubt eine stabile Vierpunkt-Lagerung des angeklemmten elektrischen Leiters. In der zweiten Raumebene ist der elektrische Leiter dann relativ starr gehalten, sodass keine oder zumindest kaum Verdrehbewegungen des elektrischen Leiters in der zweiten Raumebene gegenüber dem Kontakt möglich sind. Die hinteren zweiten Auflagerpunkte können z.B. hinter der Klemmstelle angeordnet sein.

Die vorderen und hinteren zweiten Auflagerpunkte bilden jeweils ein Paar von zusammenwirkenden Auflagerpunkten, welche auf einander gegenüberliegenden Seiten der ersten Raumebene angeordnet sind. Ein jeweiliges Paar von zusammenwirkenden Auflagerpunkten kann z.B. spiegelsymmetrisch zu einer Mittenebene der Leiteranschlussklemme und/oder planparallel zur ersten Raumebene angeordnet sein. Die erste Raumebene kann z.B. parallel zu den ersten und/oder zweiten Seitenwänden ausgerichtet sein. Die erste Raumebene kann zwischen den Federzungen verlaufen. Die erste Raumebene kann eine Mittenebene zwischen den ersten und/oder zweiten Seitenwänden bilden. Bei einem angeklemmten elektrischen Leiter können die erste und die zweite Raumebene insbesondere durch die Mittenachse des elektrischen Leiters verlaufen.

Gemäß einer vorteilhaften Ausgestaltung der Erfindung ist vorgesehen, dass die freien Enden der Federzungen die vorderen zweiten Auflagerpunkte bilden. Dies erlaubt eine vergleichsweise einfache mechanische Konstruktion des elektrischen Kontakts, da keine weiteren Elemente zur Bildung der vorderen zweiten Auflagerpunkte erforderlich sind.

Gemäß einer vorteilhaften Ausgestaltung der Erfindung ist vorgesehen, dass der Kontakt schräg zur Leitereinsteckrichtung ausgerichtete, trichterförmig angeordnete Zentrierungsschrägen hat, an denen sich die hinteren zweiten Auflagerpunkte befinden. Durch die trichterförmige Gestaltung der Zentrierungsschrägen kann, ähnlich wie bereits zur Auflaufschräge dargelegt, eine zuverlässige Festlegung von elektrischen Leitern unterschiedlicher Querschnitte ermöglicht werden. Ein elektrischer Leiter mit großem Querschnitt lässt sich in die trichterförmige Anordnung der Zentrierungsschrägen nicht so weit einstecken wie in elektrischer Leiter mit geringerem Querschnitt. Es ist aber in jedem Fall sichergestellt, dass der elektrische Leiter unabhängig vom Querschnitt bei hinreichender Einstecktiefe an den Zentrierungsschrägen anliegt und durch diese Zentrierungsschrägen zentriert wird und somit durch die hinteren zweiten Auflagerpunkte gehalten wird. Die Zentrierungsschrägen begrenzen somit auch die Einstecktiefe des elektrischen Leiters, vorzugsweise zusammen bzw. in Kombination mit der Auflaufschräge.

Die Auflaufschräge kann sich z.B. von einem zweiten Deckelabschnitt des Kontakts, der in Leitereinsteckrichtung hinter dem ersten Deckelabschnitt des Kontakts angeordnet ist, schräg in Richtung zur Klemmstelle erstrecken. Ist der zweite Deckelabschnitt in Leitereinsteckrichtung noch hinter den Zentrierungsschrägen angeordnet, so kann auch die Auflaufschräge in Leitereinsteckrichtung zumindest teilweise hinter den Zentrierungsschrägen angeordnet sein oder sich zumindest teilweise in den Bereich der Zentrierungsschrägen hineinerstrecken, d.h. in Leitereinsteckrichtung mit den Zentrierungsschrägen überlappen.

Gemäß einer vorteilhaften Ausgestaltung der Erfindung ist vorgesehen, dass der elektrische Leiter am Federkraftklemmanschluss anklemmbar ist, bevor der Kontakt im Isolierstoffgehäuse angeordnet ist, wobei der Kontakt mittels des angeklemmten elektrischen Leiters in das Isolierstoffgehäuse einsetzbar und mittels seines Fixierelements im Isolierstoffgehäuse fixierbar ist. Auf diese Weise wird eine Fabrikverdrahtung des elektrischen Kontakts analog zur Crimptechnik ermöglicht. Die einzelnen Kontakte können außerhalb des Isolierstoffgehäuses verdrahtet und vorkonfektioniert werden, um anschließend in das Isolierstoffgehäuse eingesetzt zu werden. Durch die stabile Halterung des elektrischen Leiters im elektrischen Kontakt kann der elektrische Leiter somit als Hilfsmittel zum Einsetzen der Anordnung in das Isolierstoffgehäuse genutzt werden.

Gemäß einer vorteilhaften Ausgestaltung der Erfindung ist vorgesehen, dass der Kontakt als Steckkontakt ausgebildet ist, der einen Steckabschnitt zum steckbaren Verbinden mit einem Gegensteckkontakt hat. Dies hat den Vorteil, dass der Kontakt auch als Steckkontakt in einem Steckverbinder eingesetzt werden kann.

Gemäß einer vorteilhaften Ausgestaltung der Erfindung ist der elektrische Kontakt mit einigen oder allen der zuvor erwähnten Elemente einstückig aus einem Blechteil ausgeformt, z.B. mittels eines Stanz-Biege-Prozesses. Dies erlaubt eine einfache und kostengünstige Herstellung des Kontakts.

Die erwähnten Federzungen können Betätigungszungen haben, die von zum ersten Deckelabschnitt gerichteten Stirnkanten der Federzungen abragen, wobei die Betätigungszungen aus der Ebene des angrenzenden Federzungenabschnitts herausgebogen sind, z.B. angrenzend an das freie Ende der Federzunge. Die Betätigungszungen können nach außen gebogen sein, d.h. von der Klemmstelle fortgebogen. Die Betätigungszungen bilden eine Trichterform, die einen Aufnahmetrichter für ein Betätigungselement bildet.

Die eingangs genannte Aufgabe wird außerdem gelöst durch eine Leiteranschlussklemme mit einem Isolierstoffgehäuse und einem oder mehreren elektrischen Kontakten der zuvor erläuterten Art, an denen jeweils ein elektrischer Leiter angeklemmt ist. Auch hierdurch können die zuvor erläuterten Vorteile realisiert werden. Sofern der oder die Kontakte als Steckkontakte ausgebildet sind, kann die Leiteranschlussklemme auch als Steckverbinder ausgestaltet sein.

Gemäß einer vorteilhaften Ausgestaltung der Erfindung weist das Isolierstoffgehäuse eine im Bereich der Betätigungszungen angeordnete Betätigungsöffnung auf, durch die der Federkraftklemmanschluss mittels eines Betätigungswerkzeugs geöffnet werden kann. Durch das Öffnen des Federkraftklemmanschlusses werden die Federzungen voneinander fortbewegt, sodass ein angeklemmter elektrischer Leiter ohne Kraftaufwand entfernt werden kann. Es ist auch möglich, den elektrischen Kontakt derart zu verwenden, dass er bereits in das Isolierstoffgehäuse eingesetzt ist, wenn der elektrische Leiter angeklemmt werden soll. Bei einem ausreichend steifen elektrischen Leiter kann dies durch einfaches Einstecken des elektrischen Leiters in Leitereinsteckrichtung erfolgen. Zusätzlich ist es möglich, durch das Betätigungswerkzeug die Klemmstelle durch die Betätigungsöffnung zu öffnen, sodass der elektrische Leiter ohne Kraftaufwand zur Klemmstelle geführt werden kann. Auf diese Weise lassen sich auch weniger steife elektrische Leiter problemlos anklemmen, z.B. Litzenleiter.

Die eingangs genannte Aufgabe wird außerdem gelöst durch ein Verfahren zur Bereitstellung einer Leiteranschlussklemme der zuvor erläuterten Art mit wenigstens einem an einem elektrischen Kontakt der Leiteranschlussklemme angeschlossenen elektrischen Leiter mit folgenden Schritten:
a) Bereitstellen des Isolierstoffgehäuses der Leiteranschlussklemme, wobei das Isolierstoffgehäuse eine oder mehrere Kontaktaufnahmekammern hat, die zur Aufnahme jeweils eines elektrischen Kontakts eingerichtet sind, aber noch nicht mit einem solchen elektrischen Kontakt bestückt sind,
b) Anschließen eines elektrischen Leiters an einen elektrischen Kontakt, während der elektrische Kontakt sich vollständig außerhalb der Kontaktaufnahmekammer befindet oder in einer Vormontageposition darin lose eingelegt ist,
c) Einstecken des mit dem elektrischen Leiter verbundenen elektrischen Kontakts durch eine Aufnahmeöffnung in die noch freie Kontaktaufnahmekammer des Isolierstoffgehäuses, bis der elektrische Kontakt in einer Endposition innerhalb der Kontaktaufnahmekammer angelangt ist und dort fixiert ist, insbesondere dort verrastet ist.

Dies erlaubt eine besonders vorteilhafte Montage der einzelnen Teile der Leiteranschlussklemme. Insbesondere kann der elektrische Leiter auf besonders einfache und zuverlässige Weise mit dem elektrischen Kontakt verbunden werden, während er zumindest teilweise noch sichtbar ist, d.h. während er noch nicht vollständig innerhalb der Kontaktaufnahmekammer des Isolierstoffgehäuses angeordnet ist. Erst nach korrekter Anbringung des elektrischen Leiters am elektrischen Kontakt wird dieser mittels des elektrischen Leiters in die Kontaktaufnahmekammer vollständig eingebracht und dort fixiert.

Im Sinne der vorliegenden Erfindung ist unter dem unbestimmten Begriff "ein" kein Zahlwort zu verstehen. Wenn also z.B. von einem Bauteil die Rede ist, so ist dies im Sinne von "mindestens einem Bauteil" zu interpretieren. Soweit Winkelangaben in Grad gemacht werden, beziehen sich diese auf ein Kreismaß von 360 Grad (360°).

Die Erfindung wird nachfolgend anhand von Ausführungsbeispielen unter Verwendung von Zeichnungen näher erläutert.

Es zeigen
- Figur 1: einen elektrischen Kontakt in perspektivischer Ansicht,
- Figur 2: den Kontakt gemäß Figur 1 in einer anderen perspektivischen Ansicht,
- Figur 3: den Kontakt gemäß Figur 1 in Seitenansicht,
- Figur 4: den Kontakt gemäß Figur 1 in Draufsicht,
- Figur 5: den Kontakt gemäß Figur 1 in seitlicher Schnittansicht,
- Figur 6: den Kontakt gemäß Figur 1 in Seitenansicht mit angeklemmtem elektrischen Leiter,
- Figur 7: die Anordnung gemäß Figur 6 in Draufsicht,
- Figur 8: die Anordnung gemäß Figur 6 in seitlicher Schnittansicht,
- Figur 9: eine Anordnung wie in Figur 6, aber mit größerem Leiterquerschnitt des elektrischen Leiters,
- Figur 10: die Anordnung gemäß Figur 9 in Draufsicht,
- Figur 11: die Anordnung gemäß Figur 9 in seitlicher Schnittansicht,
- Figur 12: eine elektrische Leiteranschlussklemme in perspektivischer Ansicht,
- Figur 13: die Leiteranschlussklemme gemäß Figur 12 in perspektivischer Schnittansicht,
- Figur 14: die Anordnung gemäß Figur 13 mit in der Schnittebene eingesetztem Kontakt,
- Figur 15: eine Leiteranschlussklemme mit daran angeordnetem Betätigungswerkzeug.

Der in den Figuren 1 bis 5 dargestellte elektrische Kontakt 1 hat einen Anschlussabschnitt 3 zum Anschließen eines elektrischen Leiters und einen Steckabschnitt 4 zum steckbaren Verbinden des Kontakts 1 mit einem Gegenkontakt. Der Steckabschnitt 4 kann je nach Ausgestaltung des Kontakts 1 als männlicher oder weiblicher Steckanschluss ausgebildet sein, z.B. als Buchsenkontakt, Stiftkontakt oder Messerkontakt. In der dargestellten Ausführungsform ist der Steckabschnitt als Gabelkontakt mit zwei Gabelzungen 40 ausgebildet.

Im Anschlussabschnitt 3 weist der Kontakt 1 einen Federkraftklemmanschluss auf, an dem ein elektrischer Leiter mittels Federkraft anklemmbar ist. Der Federkraftklemmanschluss wird in diesem Falle durch Klemmfedern in Form von zwei im Winkel zueinander ausgerichteten Federzungen 31 gebildet. Die Federzungen 31 haben an ihrem freien Ende 30 jeweils eine Klemmkante.

Der Kontakt 1 hat im Anschlussabschnitt 3 einen rahmenförmigen Leitereinführbereich 10, durch den ein anzuklemmender elektrischer Leiter in den Anschlussabschnitt 3 einzuführen ist. Der rahmenförmige Leitereinführbereich 10 wird durch zwei einander gegenüberliegende erste Seitenwände 12, 14, einen die ersten Seitenwände 12, 14 verbindenden ersten Deckelabschnitt 11 und einen dem ersten Deckelabschnitt 11 gegenüberliegenden ersten Bodenabschnitt 13 gebildet. Die ersten Seitenwände 12, 14, der erste Bodenabschnitt 13 und der erste Deckelabschnitt 11 begrenzen eine Leitereinführungsöffnung. In der dargestellten Ausführungsform ist der erste Bodenabschnitt 13 durch zwei Materialabschnitte gebildet. Jeder dieser Materialabschnitte ragt von einer ersten Seitenwand 12, 14 ab und ist in Richtung zur anderen ersten Seitenwand 12, 14 umgebogen.

Erkennbar ist ferner, dass der Kontakt 1 eine federnde Lasche 15 hat, die vom rahmenförmigen Leitereinführbereich 10, insbesondere vom ersten Deckelabschnitt 11, in Richtung der Klemmstelle abragt. Die ersten Seitenwände 12, 14 erstrecken sich im unteren, in einem der Lasche gegenüberliegenden Bereich des Kontakts 1 über Verbindungsabschnitte 16, 17 hin zu einem zweiten rahmenförmigen Bereich 20. Die Federzungen 31 sind an den ersten Seitenwänden 12, 14 angebunden und erstrecken sich von den ersten Seitenwänden 12, 14 in die gleiche Richtung wie die Lasche vom 15 vom ersten Deckelabschnitt 11. Die Federzungen sind den Verbindungsabschnitten 16, 17 sowie vom ersten Deckelabschnitt 11 freigestellt und können somit frei elastisch verformt werden.

Im zweiten rahmenförmigen Bereich 20 weist der Kontakt 1 zweite Seitenwände 22, 24 auf, die durch einen zweiten Deckelabschnitt 21 miteinander verbunden sind. In Leitereinsteckrichtung L gehen die zweiten Seitenwände 22, 24 über in die Gabelzungen 40. Von dem zweiten Deckelabschnitt 21 erstreckt sich in Richtung zur Klemmstelle eine Auflaufschräge 25, die schräg zur Leitereinsteckrichtung L verläuft. An den zweiten Seitenwänden 12, 22 sind zudem auf der vom zweiten Deckelabschnitt 22 abgewandten Seite Fixierelemente 23 angeordnet, die zur Fixierung des Kontakts 1 im Isolierstoffgehäuse der Leiteranschlussklemme dienen. Die Fixierelemente 23 können als von der jeweiligen zweiten Seitenwand 22, 24 abragende Materialzungen ausgebildet sein.

Zwischen den Federzungen 31 und dem Steckabschnitt 4, insbesondere in Leitereinsteckrichtung L noch vor dem zweiten Deckelabschnitt 21, befinden sich trichterförmig angeordnete Zentrierungsschrägen 18, die ebenfalls schräg zur Leitereinsteckrichtung L ausgerichtet sind. Die Auflaufschräge 25 kann sich dabei so weit entgegen der Leitereinführrichtung L erstrecken, das sie mit den Zentrierungsschrägen 18 überlappt.

Die Federzungen 31 weisen zudem jeweils eine Betätigungszunge 32 auf, die angrenzend an das freie Ende 30 der Federzunge 31 angeordnet sein kann und nach oben hin abragen kann, d.h. von den zum ersten Deckelabschnitt 11 gerichteten Stirnkanten der Federzungen 31. Die Betätigungszungen 32 bilden eine Trichterform aus, die einen Aufnahmetrichter für ein Betätigungselement zum Öffnen der Klemmstelle bildet.

In der Figur 4 kennzeichnet die Schnittlinie A-A zugleich die erste Raumebene R1. In der Figur 5 ist die zweite Raumebene R2 eingezeichnet.

Die Figuren 6 bis 8 zeigen den Kontakt 1 mit einem angeklemmten elektrischen Leiter 9, der einen geringen Querschnitt hat. Wie zu erkennen ist, wird der elektrische Leiter 9 mit geringem Querschnitt in der ersten Raumebene R1 (gekennzeichnet durch die Schnittlinie E-E) an drei ersten Auflagerpunkten 6, 7, 8 aufgelagert und gehalten. Ein in Leitereinführrichtung L betrachtet vorderer erster Auflagerpunkt 6 befindet sich an dem ersten Bodenabschnitt 13. Ein mittlerer erster Auflagerpunkt 7 befindet sich an der federnden Lasche 15. Ein hinterer erster Auflagerpunkt 8 befindet sich an der Auflaufschräge 25.

Zudem werden vier zweite Auflagerpunkte 5, 30 gebildet. Die freien Enden 30 der Federzungen 31 bilden dabei zwei vordere zweite Auflagerpunkte, die Zentrierungsschrägen 18 bilden zwei hintere zweite Auflagerpunkte 5.

Die Figuren 9 bis 11 zeigen den Kontakt 1 mit einem angeklemmten elektrischen Leiter 9, der einen im Vergleich zu den Figuren 6 bis 8 größeren Querschnitt hat. Die Figuren 9 bis 11 verdeutlichen, dass auch bei dem elektrischen Leiter 9 mit größerem Querschnitt die gleiche Art von Auflagerung erfolgt, nämlich in der ersten Raumebene R1 (gekennzeichnet durch die Schnittlinie F-F) an den drei ersten Auflagerpunkten 6, 7, 8, und in der zweiten Raumebene R2 an den vier zweiten Auflagerpunkten 5, 30.

Die Figur 12 zeigt eine Leiteranschlussklemme 2 in Form eines elektrischen Steckverbinders mit einem Isolierstoffgehäuse 50, das an einer Steckseite 51 ein Steckgesicht hat, an der der Steckverbinder mit einem Gegensteckverbinder zusammensteckbar ist. In dem Isolierstoffgehäuse 50 befinden sich bereits mehrere mit daran angeordneten elektrischen Leitern 9 versehene Kontakte 1. Ein Kontakt 1 mit einem daran befestigten Leiter 9 ist noch vor dem Einstecken in eine Kontaktaufnahmekammer 54 des Isolierstoffgehäuses 50 dargestellt. Dieser Kontakt 1 kann mittels des aus dem Kontakt 1 herausragenden Bereichs des elektrischen Leiters 9 in die Kontaktaufnahmekammer 54 des Isolierstoffgehäuses 50 eingesetzt werden.

Die Figur 13 zeigt den Steckverbinder 2 mit dem Isolierstoffgehäuse 50 in einer im linken Bereich geschnitten dargestellten Ansicht, wobei dort noch kein Kontakt 1 eingesetzt ist. Erkennbar ist ein innerhalb der Kontaktaufnahmekammer 54 angeordnetes Halteelement 53, das mit dem Fixierelement 23 des Kontakts zusammenwirkt, um den Kontakt 1 in der Kontaktaufnahmekammer 54 zu fixieren.

Die Figur 14 zeigt die Anordnung gemäß Figur 13 mit dem in der Kontaktaufnahmekammer 54 eingesetztem Kontakt 1. Erkennbar ist die formschlüssige Fixierung des Kontakts 1 durch das Übergreifen des Halteelementes 53 durch das Fixierelement 23.

Anhand der Figur 15 wird eine vorteilhafte Möglichkeit zum Betätigen der Federkraftklemmanschlüsse der Kontakte 1 im Isolierstoffgehäuse 50 dargestellt. Das Isolierstoffgehäuse 50 weist an denjenigen Stellen, an denen bei den eingesetzten Kontakten 1 sich die Betätigungszungen 32 befinden, jeweilige Betätigungsöffnungen 52 auf. Die Betätigungszungen 32 können mittels eines grundsätzlich beliebigen Werkzeugs durch die Betätigungsöffnung 52 betätigt und somit auseinandergespreizt werden.

Die Figur 15 zeigt eine vorteilhafte Ausführungsform, bei der ein speziell an das Isolierstoffgehäuse 50 angepasstes Betätigungswerkzeug 60 zum Einsatz kommt. Das Betätigungswerkzeug 60 hat eine hebelartige Gestaltung. Es weist einen manuellen Betätigungsbereich 62 sowie einen durch die Betätigungsöffnung 52 hindurchführbaren Betätigungsstößel 61 auf. Über einen Fixierbereich 63, der am vom manuellen Betätigungsbereich 62 abgewandten Ende des Betätigungselements 60 angeordnet ist, kann das Betätigungselement 60 am Isolierstoffgehäuse 50 eingehakt und damit fixiert werden. Nun kann durch Drücken des manuellen Betätigungsbereichs 62 auf einfache und komfortable Weise der Federkraftklemmanschluss betätigt werden, d.h. die Klemmstelle geöffnet werden.

### Bezugszeichenliste

- 1: Kontakt
- 2: Leiteranschlussklemme
- 3: Anschlussabschnitt
- 4: Steckabschnitt
- 5, 30: zweite Auflagerpunkte
- 6, 7, 8: erste Auflagerpunkte
- 9: elektrischer Leiter
- 10: erster rahmenförmiger Bereich
- 11: erster Deckelabschnitt
- 13: erster Bodenabschnitt
- 12, 14: erste Seitenwände
- 15: federnde Lasche
- 16, 17: Verbindungsabschnitte
- 18: Zentrierungsschrägen
- 20: zweiter rahmenförmiger Bereich
- 21: zweiter Deckelabschnitt
- 22, 24: zweite Seitenwände
- 23: Fixierelement
- 25: Auflaufschräge
- 30: freie Enden
- 31: Federzungen
- 32: Betätigungszungen
- 40: Gabelzungen
- 50: Isolierstoffgehäuse
- 52: Betätigungsöffnung
- 53: Halteelement
- 54: Kontaktaufnahmekammer
- 60: Betätigungselement
- 61: Betätigungsstößel
- 62: manueller Betätigungsbereich
- 63: Fixierbereich
- L: Leitereinsteckrichtung
- R1: erste Raumebene
- R2: zweite Raumebene

## Patentansprüche

1. Elektrischer Kontakt (1) für eine Leiteranschlussklemme (2), die ein Isolierstoffgehäuse (50) hat, wobei der Kontakt (1) einen Anschlussabschnitt (3) zum Anschließen eines elektrischen Leiters (9) hat, wobei der Anschlussabschnitt (3) einen Federkraftklemmanschluss mit wenigstens einer Klemmfeder zum Anschließen des elektrischen Leiters (9) mittels Federkraft hat, wobei:
a) der Kontakt (1) wenigstens drei erste Auflagerpunkte (6, 7, 8) zum Auflagern und Halten des am Federkraftklemmanschluss angeklemmten elektrischen Leiters (9) in einer ersten Raumebene (R1 )hat,
**dadurch gekennzeichnet, dass:**
b) der Kontakt (1) weiter wenigstens drei oder wenigstens vier zweite Auflagerpunkte (5, 30) zum Auflagern und Halten des am Federkraftklemmanschluss angeklemmten elektrischen Leiters (9) in einer zweiten Raumebene (R2) that, die orthogonal zur ersten Raumebene (R1) ist

2. Elektrischer Kontakt nach Anspruch 1, **dadurch gekennzeichnet, dass** die wenigstens drei ersten Auflagerpunkte (6, 7, 8) in Leitereinsteckrichtung (L) des elektrischen Leiters (9) in den Federkraftklemmanschluss einen vorderen ersten Auflagerpunkt (6), einen mittleren ersten Auflagerpunkt (7) und einen hinteren ersten Auflagerpunkt (8) umfassen, wobei der mittlere erste Auflagerpunkt (7) in Leitereinsteckrichtung (L) hinter dem vorderen ersten Auflagerpunkt (6) und vor dem hinteren ersten Auflagerpunkt (8) angeordnet ist und sich auf einer vom vorderen ersten Auflagerpunkt (6) und hinteren ersten Auflagerpunkt (8) abgewandten Seite des elektrischen Leiters (9) befindet.

3. Elektrischer Kontakt nach Anspruch 2, **dadurch gekennzeichnet, dass** der Federkraftklemmanschluss eine definierte Klemmstelle zum Anklemmen des elektrischen Leiters (9) hat, wobei der vordere erste Auflagerpunkt (6) in Leitereinsteckrichtung (L) vor der Klemmstelle und der hintere erste Auflagerpunkt (8) hinter der Klemmstelle ist.

4. Elektrischer Kontakt nach einem der Ansprüche 2 bis 3, **dadurch gekennzeichnet, dass** der mittlere erste Auflagerpunkt (7) einen Abstand vom vorderen ersten Auflagerpunkt (6) hat, der um maximal 50 % vom Abstand des mittleren ersten Auflagerpunkts (7) zum hinteren ersten Auflagerpunkt (8) abweicht.

5. Elektrischer Kontakt nach einem der Ansprüche 2 bis 4, **dadurch gekennzeichnet, dass** der Kontakt (1) eine Auflaufschräge (25) für den elektrischen Leiter (9) hat, die schräg zur Leitereinsteckrichtung (L) verläuft, wobei der hintere erste Auflagerpunkt (8) sich an der Auflaufschräge (25) befindet.

6. Elektrischer Kontakt nach einem der Ansprüche 2 bis 5, **dadurch gekennzeichnet, dass** der Anschlussabschnitt (3) einen rahmenförmigen Leitereinführbereich (10) hat, durch den der elektrische Leiter (9) in den Anschlussabschnitt (3) einzuführen ist, wobei der vordere erste Auflagerpunkt (6) sich an dem rahmenförmigen Leitereinführbereich (10) befindet.

7. Elektrischer Kontakt nach Anspruch 6, **dadurch gekennzeichnet, dass** der Kontakt (1) eine vom rahmenförmigen Leitereinführbereich (10) in Richtung zur Klemmstelle abragende federnde Lasche (15) hat, an der sich der mittlere erste Auflagerpunkt (7) befindet.

8. Elektrischer Kontakt nach einem der Ansprüche 6 bis 7, **dadurch gekennzeichnet, dass** der rahmenförmige Leitereinführbereich (10) zwei einander gegenüberliegende erste Seitenwände (12, 14), einen die ersten Seitenwände (12, 14) verbindenden ersten Deckelabschnitt (11) und einen dem ersten Deckelabschnitt (11) gegenüberliegenden ersten Bodenabschnitt (13) hat, wobei die ersten Seitenwände (12, 14), der erste Bodenabschnitt (13) und der erste Deckelabschnitt (11) eine Leitereinführungsöffnung begrenzen.

9. Elektrischer Kontakt nach Anspruch 8, **dadurch gekennzeichnet, dass** eine oder beide ersten Seitenwände (12, 14) jeweils wenigstens eine von dem ersten Bodenabschnitt (13) und dem ersten Deckelabschnitt (11) freigestellte Federzunge (31) haben, die eine Klemmstelle zum Anklemmen eines elektrischen Leiters (9) mittels Federkraft bildet.

10. Elektrischer Kontakt nach einem der Ansprüche 8 bis 9, **dadurch gekennzeichnet, dass** der erste Bodenabschnitt (13) durch zwei Materialabschnitte gebildet ist, wobei jeder der zwei Materialabschnitte von einer ersten Seitenwand (12, 14) in Richtung zur anderen ersten Seitenwand (12, 14) abgebogen ist, wobei zwischen den zwei Materialabschnitten eine Trennfuge gebildet ist.

11. Elektrischer Kontakt nach einem der vorhergehenden Ansprüche, **dadurch gekennzeichnet, dass** der Federkraftklemmanschluss als Klemmfedern zwei schräg aufeinander zulaufende Federzungen (31) hat, zwischen deren freien Enden (30) die Klemmstelle gebildet ist.

12. Elektrischer Kontakt nach einem der vorhergehenden Ansprüche, **dadurch gekennzeichnet, dass** die wenigstens vier zweiten Auflagerpunkte (5, 30) in Leitereinsteckrichtung (L) zwei vordere zweite Auflagerpunkte (30) und zwei hintere zweite Auflagerpunkte (5) umfassen, wobei die vorderen zweiten Auflagerpunkte (30) in Leitereinsteckrichtung (L) vor den hinteren zweiten Auflagerpunkten (5) angeordnet sind.

13. Elektrischer Kontakt nach Anspruch 12, **dadurch gekennzeichnet, dass** die freien Enden (30) der Federzungen (31) die vorderen zweiten Auflagerpunkte bilden.

14. Elektrischer Kontakt nach einem der Ansprüche 12 bis 13, **dadurch gekennzeichnet, dass** der Kontakt (1) schräg zur Leitereinsteckrichtung (L) ausgerichtete, trichterförmig angeordnete Zentrierungsschrägen (18) hat, an denen sich die hinteren zweiten Auflagerpunkte (5) befinden.

15. Elektrischer Kontakt nach einem der vorhergehenden Ansprüche, **dadurch gekennzeichnet, dass** der elektrische Leiter (9) am Federkraftklemmanschluss anklemmbar ist, bevor der Kontakt (1) im Isolierstoffgehäuse (50) angeordnet ist, wobei der Kontakt (1) mittels des angeklemmten elektrischen Leiters (9) in das Isolierstoffgehäuse (50) einsetzbar und mittels seines Fixierelements (23) im Isolierstoffgehäuse (50) fixierbar ist.

16. Elektrischer Kontakt nach einem der vorhergehenden Ansprüche, **dadurch gekennzeichnet, dass** Kontakt (1) als Steckkontakt ausgebildet ist, der einen Steckabschnitt zum steckbaren Verbinden mit einem Gegensteckkontakt hat.

17. Leiteranschlussklemme (2) mit einem Isolierstoffgehäuse (50) und einem oder mehreren elektrischen Kontakten (1) nach einem der vorhergehenden Ansprüche, an denen jeweils ein elektrischer Leiter angeklemmt ist.

18. Leiteranschlussklemme nach Anspruch 17, **dadurch gekennzeichnet, dass** das Isolierstoffgehäuse (50) bei einem, mehreren oder allen elektrischen Kontakten (1) eine im Bereich der Betätigungszungen (32) angeordnete Betätigungsöffnung (52) auf, durch die der Federkraftklemmanschluss mittels eines Betätigungswerkzeugs (60) geöffnet werden kann.

19. Verfahren zur Bereitstellung einer Leiteranschlussklemme nach einem der Ansprüche 17 oder 18 mit wenigstens einem an einem elektrischen Kontakt (1) der Leiteranschlussklemme (2) angeschlossenen elektrischen Leiter (9) mit folgenden Schritten:
a) Bereitstellen des Isolierstoffgehäuses (50) der Leiteranschlussklemme (2), wobei das Isolierstoffgehäuse (50) eine oder mehrere Kontaktaufnahmekammern (54) hat, die zur Aufnahme jeweils eines elektrischen Kontakts (1) eingerichtet sind, aber noch nicht mit einem solchen elektrischen Kontakt (1) bestückt sind,
b) Anschließen eines elektrischen Leiters (9) an einen elektrischen Kontakt (1), während der elektrische Kontakt (1) sich vollständig außerhalb der Kontaktaufnahmekammer (54) befindet oder in einer Vormontageposition darin lose eingelegt ist,
c) Einstecken des mit dem elektrischen Leiter (9) verbundenen elektrischen Kontakts (1) durch eine Aufnahmeöffnung in die noch freie Kontaktaufnahmekammer (54) des Isolierstoffgehäuses (50), bis der elektrische Kontakt (1) in einer Endposition innerhalb der Kontaktaufnahmekammer (54) angelangt ist und dort fixiert ist, insbesondere dort verrastet ist.

## Claims

1. Electrical contact (1) for a conductor connection terminal (2) having an insulating-material housing (50), the contact (1) having a connection section (3) for connecting an electrical conductor (9), the connection section (3) having a spring-force clamping connection with at least one clamping spring for connecting the electrical conductor (9) by means of spring force, wherein:
a) the contact (1) has at least three first support points (6, 7, 8) for supporting and holding the electrical conductor (9) clamped in the spring-force clamping connection in a first spatial plane (R1),
**characterized in that:**
b) the contact (1) further has at least three or at least four second support points (5, 30) for supporting and holding the electrical conductor (9) clamped in the spring-force clamping connection in a second spatial plane (R2), which is orthogonal to the first spatial plane (R1).

2. Electrical contact according to claim 1, **characterized in that** the at least three first support points (6, 7, 8) comprise, in the conductor insertion direction (L) of the electrical conductor (9) into the spring-force clamping connection, a front first support point (6), a middle first support point (7), and a rear first support point (8), the middle first support point (7) being arranged in the conductor insertion direction (L) behind the front first support point (6) and in front of the rear first support point (8), and being located on a side of the electrical conductor (9) facing away from the front first support point (6) and the rear first support point (8).

3. Electrical contact according to claim 2, **characterized in that** the spring-force clamping connection has a defined clamping point for clamping the electrical conductor (9), the front first support point (6) being located in the conductor insertion direction (L) in front of the clamping point and the rear first support point (8) behind the clamping point.

4. Electrical contact according to one of claims 2 to 3, **characterized in that** the middle first support point (7) has a distance from the front first support point (6) that deviates by a maximum of 50% from the distance of the middle first support point (7) to the rear first support point (8).

5. Electrical contact according to one of claims 2 to 4, **characterized in that** the contact (1) has a run-on slope (25) for the electrical conductor (9), which extends obliquely to the conductor insertion direction (L), the rear first support point (8) being located on the run-on slope (25).

6. Electrical contact according to one of claims 2 to 5, **characterized in that** the connection section (3) has a frame-shaped conductor insertion region (10) through which the electrical conductor (9) is to be inserted into the connection section (3), the front first support point (6) being located on the frame-shaped conductor insertion region (10).

7. Electrical contact according to claim 6, **characterized in that** the contact (1) has a resilient tab (15) protruding from the frame-shaped conductor insertion region (10) toward the clamping point, on which the middle first support point (7) is located.

8. Electrical contact according to one of claims 6 to 7, **characterized in that** the frame-shaped conductor insertion region (10) has two opposing first side walls (12, 14), a first top section (11) connecting the first side walls (12, 14), and a first bottom section (13) opposite the first top section (11), the first side walls (12, 14), the first bottom section (13), and the first top section (11) delimiting a conductor insertion opening.

9. Electrical contact according to claim 8, **characterized in that** one or both first side walls (12, 14) each have at least one spring tongue (31) freed from the first bottom section (13) and the first top section (11), which forms a clamping point for clamping an electrical conductor (9) by means of spring force.

10. Electrical contact according to one of claims 8 to 9, **characterized in that** the first bottom section (13) is formed by two material sections, each of the two material sections being bent from one of the first side walls (12, 14) toward the other first side wall (12, 14), a separating gap being formed between the two material sections.

11. Electrical contact according to one of the preceding claims, **characterized in that** the spring-force clamping connection has, as clamping springs, two spring tongues (31) tapering toward each other, a clamping point being formed between their free ends (30).

12. Electrical contact according to one of the preceding claims, **characterized in that** the at least four second support points (5, 30) comprise, in the conductor insertion direction (L), two front second support points (30) and two rear second support points (5), the front second support points (30) being arranged in the conductor insertion direction (L) in front of the rear second support points (5).

13. Electrical contact according to claim 12, **characterized in that** the free ends (30) of the spring tongues (31) form the front second support points.

14. Electrical contact according to one of claims 12 to 13, **characterized in that** the contact (1) has funnel-shaped centering slopes (18) oriented obliquely to the conductor insertion direction (L), the rear second support points (5) being located on these centering slopes (18).

15. Electrical contact according to one of the preceding claims, **characterized in that** the electrical conductor (9) can be clamped on the spring-force clamping connection before the contact (1) is arranged in the insulating-material housing (50), the contact (1) being insertable into the insulating-material housing (50) by means of the clamped electrical conductor (9) and fixable in the insulating-material housing (50) by means of its fixing element (23).

16. Electrical contact according to one of the preceding claims, **characterized in that** the contact (1) is designed as a plug contact having a plug section for plug-in connection to a mating plug contact.

17. Conductor connection terminal (2) with an insulating-material housing (50) and one or more electrical contacts (1) according to one of the preceding claims, each having an electrical conductor clamped thereto.

18. Conductor connection terminal according to claim 17, **characterized in that** the insulating-material housing (50) has, for one, several, or all electrical contacts (1), an actuating opening (52) arranged in the region of the actuating tabs (32), through which the spring-force clamping connection can be opened by means of an actuating tool (60).

19. Method for providing a conductor connection terminal according to claim 17 or 18 with at least one electrical conductor (9) connected to an electrical contact (1) of the conductor connection terminal (2), comprising the following steps:
a) providing the insulating-material housing (50) of the conductor connection terminal (2), the insulating-material housing (50) having one or more contact receiving chambers (54) designed to receive one electrical contact (1) each, but not yet fitted with such an electrical contact (1),
b) connecting an electrical conductor (9) to an electrical contact (1) while the electrical contact (1) is located completely outside the contact receiving chamber (54) or is loosely inserted therein in a pre-assembly position,
c) inserting the electrical contact (1) connected to the electrical conductor (9) through a receiving opening into the still empty contact receiving chamber (54) of the insulating-material housing (50) until the electrical contact (1) reaches an end position within the contact receiving chamber (54) and is fixed there, in particular latched there.

## Revendications

1. Contact électrique (1) pour une borne de connexion de conducteur (2) dotée d'un boîtier en matériau isolant (50), le contact (1) comportant une portion de connexion (3) destinée au raccordement d'un conducteur électrique (9), la portion de connexion (3) comprenant une connexion à serrage par ressort muni d'au moins un ressort de serrage pour le raccordement du conducteur électrique (9) sous l'effet de la force du ressort, dans lequel
a) le contact (1) présente au moins trois premiers points de support (6, 7, 8) permettant de supporter et de maintenir le conducteur électrique (9), serré au niveau de la connexion à serrage par ressort, dans un premier plan spatial (R1),
**caractérisé en ce que**
b) le contact (1) présente en outre au moins trois ou au moins quatre deuxièmes points de support (5, 30) permettant de supporter et de maintenir le conducteur électrique (9), serré au niveau de la connexion à serrage par ressort, dans un deuxième plan spatial (R2) qui est orthogonal au premier plan spatial (R1).

2. Contact électrique selon la revendication 1,
**caractérisé en ce que** lesdits au moins trois premiers points de support (6, 7, 8) présentent, dans la direction d'insertion de conducteur (L) du conducteur électrique (9) dans la connexion à serrage par ressort, un premier point de support avant (6), un premier point de support central (7) et un premier point de support arrière (8), le premier point de support central (7) étant disposé, dans la direction d'insertion de conducteur (L), en aval du premier point de support avant (6) et en amont du premier point de support arrière (8) et étant situé du côté du conducteur électrique (9) détourné du premier point de support avant (6) et du premier point de support arrière (8).

3. Contact électrique selon la revendication 2,
**caractérisé en ce que** la connexion à serrage par ressort comporte un point de serrage défini pour serrer le conducteur électrique (9), et, dans la direction d'insertion de conducteur (L), le premier point de support avant (6) est situé en amont du point de serrage, et le premier point de support arrière (8) est situé en aval du point de serrage.

4. Contact électrique selon l'une des revendications 2 à 3,
**caractérisé en ce que** le premier point de support central (7) est situé à une distance du premier point de support avant (6) qui diffère au maximum de 50 % de la distance entre le premier point de support central (7) et le premier point de support arrière (8).

5. Contact électrique selon l'une des revendications 2 à 4,
**caractérisé en ce que** le contact (1) comporte une rampe de montée (25) pour le conducteur électrique (9), inclinée par rapport à la direction d'insertion de conducteur (L), le premier point de support arrière (8) étant situé sur la rampe de montée (25).

6. Contact électrique selon l'une des revendications 2 à 5,
**caractérisé en ce que** la portion de connexion (3) comporte une zone d'insertion de conducteur (10) en forme de cadre à travers laquelle le conducteur électrique (9) est à insérer dans la portion de connexion (3), le premier point de support avant (6) étant situé dans la zone d'insertion de conducteur (10) en forme de cadre.

7. Contact électrique selon la revendication 6,
**caractérisé en ce que** le contact (1) comporte une languette élastique (15) faisant saillie de la zone d'insertion de conducteur (10) en forme de cadre vers le point de serrage, sur laquelle est situé le premier point de support central (7).

8. Contact électrique selon l'une des revendications 6 à 7,
**caractérisé en ce que** la zone d'insertion de conducteur (10) en forme de cadre comporte deux premières parois latérales (12, 14) opposées l'une à l'autre, une première portion de couvercle (11) reliant les premières parois latérales (12, 14), et une première portion de fond (13) opposée à la première portion de couvercle (11), sachant que les premières parois latérales (12, 14), la première portion de fond (13) et la première portion de couvercle (11) délimitent une ouverture d'insertion de conducteur.

9. Contact électrique selon la revendication 8,
**caractérisé en ce que** l'une ou les deux premières parois latérales (12, 14) comportent chacune au moins une languette élastique (31) qui est dégagée de la première portion de fond (13) et de la première portion de couvercle (11) et qui forme un point de serrage pour serrer un conducteur électrique (9) sous l'effet de l'élasticité.

10. Contact électrique selon l'une des revendications 8 à 9,
**caractérisé en ce que** la première portion de fond (13) est constituée de deux portions de matériau, chacune des deux portions de matériau étant pliée d'une première paroi latérale (12, 14) vers l'autre première paroi latérale (12, 14), une ligne de séparation étant formée entre les deux portions de matériau.

11. Contact électrique selon l'une des revendications précédentes,
**caractérisé en ce que** la connexion à serrage par ressort comporte deux languettes élastiques (31) convergeant en oblique et faisant office de ressorts de serrage, le point de serrage étant formé entre leurs extrémités libres (30).

12. Contact électrique selon l'une des revendications précédentes,
**caractérisé en ce que** lesdits au moins quatre deuxièmes points de support (5, 30) présentent, dans la direction d'insertion de conducteur (L), deux deuxièmes points de support avant (30) et deux deuxièmes points de support arrière (5), les deuxièmes points de support avant (30) étant disposés en amont des deuxièmes points de support arrière (5) dans la direction d'insertion de conducteur (L).

13. Contact électrique selon la revendication 12,
**caractérisé en ce que** les extrémités libres (30) des languettes élastiques (31) forment les deuxièmes points de support avant.

14. Contact électrique selon l'une des revendications 12 à 13,
**caractérisé en ce que** le contact (1) comporte des rampes de centrage (18) disposées en forme d'entonnoir et orientées en oblique par rapport à la direction d'insertion de conducteur (L), sur lesquelles sont situés les deuxièmes points de support arrière (5).

15. Contact électrique selon l'une des revendications précédentes,
**caractérisé en ce que** le conducteur électrique (9) peut être serré au niveau de la connexion à serrage par ressort avant que le contact (1) ne soit placé dans le boîtier en matériau isolant (50), le contact (1) pouvant être inséré dans le boîtier en matériau isolant (50) au moyen du conducteur électrique serré (9) et pouvant être fixé dans le boîtier en matériau isolant (50) au moyen de son élément de fixation (23).

16. Contact électrique selon l'une des revendications précédentes,
**caractérisé en ce que** le contact (1) est conçu comme un contact enfichable comportant une partie d'enfichage permettant le raccordement par enfichage à un contact enfichable complémentaire.

17. Borne de connexion de conducteur (2) comportant un boîtier en matériau isolant (50) et un ou plusieurs contacts électriques (1) selon l'une des revendications précédentes, sur chacun desquels est serré un conducteur électrique respectif.

18. Borne de connexion de conducteur selon la revendication 17,
**caractérisée en ce que** dans un, dans plusieurs ou dans tous les contacts électriques (1), le boîtier en matériau isolant (50) présente une ouverture d'actionnement (52) qui est disposée au niveau des languettes d'actionnement (32) et qui permet d'ouvrir la connexion à serrage par ressort au moyen d'un outil d'actionnement (60).

19. Procédé permettant de fournir une borne de connexion de conducteur selon l'une des revendications 17 ou 18, comprenant au moins un conducteur électrique (9) connecté à un contact électrique (1) de la borne de connexion de conducteur (2), comprenant les étapes suivantes consistant à :
a) fournir le boîtier en matériau isolant (50) de la borne de connexion de conducteur (2), le boîtier en matériau isolant (50) comportant une ou plusieurs chambres de réception de contact (54) qui sont conçues pour recevoir chacune un contact électrique (1) mais qui ne sont pas encore équipées d'un tel contact électrique (1),
b) connecter un conducteur électrique (9) à un contact électrique (1) alors que le contact électrique (1) se trouve complètement à l'extérieur de la chambre de réception de contact (54) ou y est posé de façon lâche en position de pré-assemblage,
c) enficher le contact électrique (1), relié au conducteur électrique (9), à travers une ouverture de réception dans la chambre de réception de contact (54), encore vide, du boîtier en matériau isolant (50), jusqu'à ce que le contact électrique (1) soit arrivé dans une position finale à l'intérieur de la chambre de réception de contact (54) et y soit fixé, en particulier par encliquetage.
